# FASCICULE DE BREVET EUROPEEN

(11) **EP 0 181 268 B1**
(45) Date de publication et mention de la délivrance du brevet: **12.07.1989**
(21) Numéro de dépôt: 85402143.3
(22) Date de dépôt: 06.11.1985
(51) Int. Cl.: E06B 9/208, E06B 3/92

(54) **Dispositif de sécurité et d'actionnement de secours pour porte accordéon**
Sicherheits- und Notbetriebsvorrichtung für Falttür
Security and emergency operating mechanism for a folding door

(30) Priorité: 07.11.1984 FR 8416949
(43) Date de publication de la demande: 14.05.1986
(73) Titulaire: NERGECO S.A., 43220 Dunières (FR)
(72) Inventeur: Kraeutler, Bernard, F-43220 Dunières (FR)
(74) Mandataire: Pinguet, André

(56) Documents cités:
- AT-B- 341 177
- FR-A- 2 277 217
- FR-A- 2 410 117
- US-A- 1 662 709
- US-A- 2 339 569
- US-A- 2 523 844
- US-A- 3 739 832

## Description

La présente invention a pour objet un dispositif de sécurité et d'actionnement de secours pour porte accordéon.

On sait actuellement fabriquer des portes accordéon de grande dimension destinées notamment aux locaux industriels. Un exemple d'une telle porte est décrit entre autre dans le brevet FR-A-2 410 117. De telles portes comportent en substance, selon qu'il s'agit de portes à panneaux horizontaux articulés ou à rideau souple rigidifié à intervalles réguliers par des barres d'armature horizontales, des sangles de levage fixées à la base du panneau inférieur ou à la barre inférieure et passant de préférence dans des guides fixés sur l'articulation de certains panneaux ou sur certaines des autres barres et un arbre d'enroulement des sangles surplombant l'ensemble, entraîné par un moteur électrique et bloqué par des moyens de freinage lorsque ledit moteur n'est pas en fonctionnement.

Dans les installations existant actuellement, lorsque, la porte étant fermée, le moteur est hors service à la suite d'une panne ou d'une coupure de courant, on ne peut lever la porte, après avoir desserré les moyens de freinage, qu'au moyen d'un dispositif de secours commandé manuellement comportant une manivelle, une tringle et un renvoi d'angle et agissant sur l'arbre d'enroulement des sangles de levage. Etant donné le poids souvent élevé des portes de grande dimension, un tel dispositif de secours présente une démultiplication importante et, par conséquent, implique une mise en oeuvre lente. Dans les situations qui exigent une ouverture rapide de la porte, évacuation, nécessité d'une intervention urgente à l'intérieur du bâtiment, etc., ce type de dispositif de secours est insuffisant. D'autre part, toujours dans les installations en service actuellement, lorsque la porte étant ouverte ou en train de s'ouvrir, l'arbre de relevage des sangles se désolidarise du moteur et des moyens de freinage à la suite d'une rupture ou de toute autre cause, le rideau tombe d'un seul coup entraîné par son propre poids, ce qui représente un danger certain.

Le brevet US-A-3 739 832 décrit un système de secours pour une grille flexible de fermeture du type à enroulement supérieur: lorsque le moteur fait descendre la grille en position de fermeture, il provoque la tension d'un ressort, lequel, en cas de panne du moteur, peut assurer le relevage de la grille jusqu'à une certaine hauteur permettant le passage.

On rappellera que l'emploi de contre-poids pour des volets a panneaux, coulissants télésco- piques est également connu, par exemple par les brevets US-A-2 339 569 et 1 662 709. Dans de tels dispositifs, le contre-poids ne permet pas de relever les éléments du volet, car la commande est généralement faite par vis tangente, bloquant le volet à toute position d'arrêt.

La présente invention concerne un dispositif de sécurité et d'actionnement de secours pour porte accordéon permettant, selon le cas, d'empêcher la chute totale du rideau ou d'en provoquer la remontée partielle et rapide.

Par conséquent, la présente invention a pour objet un dispositif de sécurité et d'actionnement de secours pour porte accordéon en particulier du type de celles qui comportent notamment un rideau souple guidé par deux montants, des barres d'armature horizontales disposées à intervalles réguliers, des sangles de levage fixées à la barre inférieure et pouvant passer dans des guides fixés sur certaines autres barres, un arbre d'enroulement des sang les surplombant l'ensemble entraîné par un moteur électrique et bloqué par des moyens de freinage lorsque ledit moteur n'est pas en fonctionnement, caractérisé en ce qu'il comporte au moins un contre-poids de masse permettant de relever partiellement le rideau à une hauteur permettant le passage.

Selon une caractéristique de la présente invention, le ou les contre-poids est (sont) calculé(s) pour coopérer avec le moteur électrique entraînant l'arbre d'enroulement des sangles lors de l'ouverture et de la fermeture de la porte accordéon.

Selon une autre caractéristique de l'invention, le levage assuré par le ou les contre-poids est commandé, selon que les moyens de freinage de l'arbre d'enroulement des sangles sont constitués par le frein d'un moteur-frein ou par une clenche d'accrochage située sur la barre inférieure, par des moyens manuels de desserrage dudit frein ou de désengagement de ladite clenche.

Selon encore une autre caractéristique de l'invention, le (ou les) contre-poids circule(nt) librement dans un carter accolé à l'un des montants de la porte, soit dans le plan de la porte, soit en saillie vers l'intérieur ou vers l'extérieur.

D'autres caractéristiques et avantages de la présente invention apparaîtront mieux à la lecture de la description suivante faite en référence aux dessins annexés sur lesquels:
La figure 1 représente une vue en perspective simplifiée d'une réalisation de l'invention, la porte étant baissée en a levée en b;
La figure 2 représente le schéma partiel de trois états de fonctionnement d'une réalisation de l'invention dans laquelle le frein du moteur-frein est serré lorsque le moteur-frein est déconnecté; a: le moteur en fonctionnement, frein desserré; b moteur déconnecté, frein serré; c moteur hors de service, frein desserré manuellement;
La figure 3 représente le schéma partiel de deux états de fonctionnement d'une réalisation de l'invention dans laquelle, lorsque le moteur-frein est alimenté, le frein du moteur-frein ne l'est pas et est desserré (figure 3a), et inversement (figure 3b);
La figure 4 représente en a une vue en perspective simplifiée partielle d'un premier type de montant de porte comportant un carter de protection pour contre-poids selon l'invention; en b une vue en coupe schématique selon un plan horizontal dudit montant, etc.;
La figure 5 représente en a une vue en perspective simplifiée partielle d'un second type de montant de porte comportent un carter de protection pour contre-poids selon l'invention; en b une vue en coupe schématique selon un plan horizontal dudit montant.

Sur la figure 1 est représentée une porte accordéon du type de celles qui comportent un rideau souple dont on reconnaît notamment le rideau souple 1, les barres d'armatures horizontales 2, les sangles de levage 3 fixées à la barre inférieure et passant dans des guides 4 fixés sur certaines barres, les montants 5 profilés en U dans lesquels coulissent les extrémités de certaines barres, la poutre 6 formant linteau et sur laquelle sont assujettis le moteur-frein 7 qui entraîne l'arbre 8 d'enroulement des angles et les paliers 9 qui supportent ledit arbre.

Salon la présente invention, on dispose à une extrémité de l'arbre 8 un tambour 10 sur lequel vient s'enrouler un câble 11, ou tout autre moyen de suspension (courroie, corde, chaîne....) dont l'extrémité est attachée à un contre-poids 12 de façon que ledit contre-poids soit en position haute lorsque la porte est fermée (figure 1 a) et en position basse lorsque la porte est ouverte (figure 1 b). La force de rotation exercée par le contre-poids 12 sur l'arbre 8 par l'intermédiaire du tambour 10 dépend à la fois de la masse du contre-poids 12 et du diamètre du tambour 10. Cette force est calculée de façon que, sous sa seule action, le moteur 7 ne fonctionnant pas et les moyens de freinage étant deserrés, la porte s'ouvre sur une fraction déterminée de sa hauteur. Le contre-poids 12 occupe alors une position intermédiaire entre la position haute qu'il occupe lorsque la porte est totalement fermée (figure 1 a) et la position basse qu'il occupe lorsque la porte est totalement ouverte (figure 1 b). Cette force étant calculée, on détermine la masse du contre-poids 12 et le diamètre du tambour 10 en tenant compte notamment de leur encombremant de la course du contre-poids entre sa position haute et sa position basse, des contraintes mécaniques exercées sur l'arbre etc. Pour satisfaire à ces divers impératifs, on peut être amené à envisager un dispositif comportant 2 contre-poids placés respectivement à chacune des extrémités de l'arbre d'enroulement 8 des angles et permettant une répartition des efforts équilibrée.

La force de rotation exercée sur l'arbre 8 par le contre-poids intervient dans trois circonstances: lorsque l'arbre d'enroulement des sangles se désolidarise du moteur-frein, la porte étant ouverte ou en train de s'ouvrir; lorsque le moteur-frein est hors service, la porte étant fermée; lors du fonctionnement ordinaire du moteur-frein.

Lorsque l'arbre d'enroulement des sangles se désolidarise du moteur-frein accidentellement - ce qui se produit généralement au moment où l'on inverse le sens de rotation de l'arbre - le rideau, lesté par les barres d'armature, a tendance à se baisser sous l'effet de sont propre poids. C'est là que le contre-poids joue un rôle essentiel pour la sécurité, tout a fait spécifique a ce type de porte. Si, quand survient la rupture de l'arbre (ou tout autre accident équivalent), la base du rideau a atteint une hauteur supérieure à la fraction de hauteur d'ouverture totale de la porte définie plus haut - correspondant à l'équilibrage d'une partie du poids du rideau par le contre-poids - le rideau se baisse alors avec une vitesse décroissante jusqu'à atteindre cette hauteur prédéterminée. Si, au contraire, le rideau n'a pas atteint cette hauteur, il se lève avec une vitesse décroissante jusqu'à l'atteindre.

Dans ce cas comme dans l'autre, le contre-poids empêche la chute totale du rideau et supprime les risques d'accident qui pourraient en résulter, notamment pour les personnes.

Lorsque la porte est fermée et que le moteur est hors service, que ce soit pour cause de panne ou de coupure d'électricité, pour l'ouvrir sur la fraction de sa hauteur correspondant à ladite force, il faut débloquer l'arbre d'enroulement des sangles, lequel est prévu pour être immobilisé en permanence hors des périodes de fonctionnement du moteur. Ce débloquage manuel peut se faire de diverses manières, selon la nature des moyens de freinage employés pour bloquer l'arbre.

Dans l'exemple de realisation de débloquage de l'arbre 8 présenté sur la figure 2, le moteur-frein 13 et le frein 14 du moteur-frein sont alimentés en même temps. Lorsque l'interrupteur 15 est fermé (figure 2 a), le moteur 13 fonctionne et le frein 14, qui peut comporter notamment un électro-aimant 16 et un ressort de compression 17, est desserré, la force engendrée par l'électro-aimant 16 étant supérieure et opposée à celle du ressort de compression 17. Lorsque l'interrupteur 15 est ouvert (figure 2 b) le moteur 13 ne fonctionne pas et le frein 14 bloque l'arbre par l'effet de la force du ressort de compression 17. En cas de panne du moteur ou de coupure de courant, qui peut être volontaire lors d'un incendie par exemple, la situation du moteur-frein est identique à la précadente. Pour bloquer l'arbre, c'est-à-dire pour commander l'ouverture de la porte qui se fera sous l'effet du contre-poids 12, on comprime le ressort de compression du frein au moyen d'un commande manuelle 21.

Dans un autre exemple de réalisation de la commande de débloquage de l'arbre 8, on agit non plus sur le frein du moteur-frein mais sur une clenche d'accrochage de la barre inférieure. Ce type de commande est lié à un mode de fonctionnement du moteur-frein différent de celui décrit précédemment. Dans cette autre disposition représentée sur la figure 3, quand le moteur 13 est alimenté, le frein 14, qui peut comporter un électro-aimant 16 et un ressort de rappel 18, ne l'est pas (figure 3 a), et inversement (figure 3 b). Lorsque l'interrupteur 19 est fermé et l'interrupteur 20 ouvert (figure 3 a), le moteur 13 fonctionne et le resort de rappel 18 maintient le frein desserré. Lorsque l'interrupteur 19 est ouvert et l'interrupteur 20 fermé (figure 3 b), le moteur 13 ne fonctionne pas et l'électro-aimant 16 sous tension engendre une force supérieure et opposée à celle du ressort de rappel 18 laquelle serre le frein. En cas de coupure de courant, le frein est desserré et la porte se relèverait automatiquement si des moyens de bloquage n'étaient prévus. Avec ce mode de fonctionnement du moteur-frein, on dispose donc, par exemple, une clenche sur la barre inférieure de la porte qui s'enclenche dans un dispositif fixe correspondant lorsque ladite barre est au niveau du sol. Ainsi, en cas de coupure de courant, pour commander l'ouverture de la porte, qui se fera sous l'action du contre-poids 12, on désengage la clenche manuellement ou avec le pied.

Selon la présente invention, la force de rotation engendrée par le contre-poids 12 et le tambour 10 n'agit pas seulement dans les situations particulières évoquées plus haut, c'est-à-dire lorsque l'arbre d'enroulement des sangles se désolidarise du moteur-frein ou que le moteur-frein est hors de service, mais coopère également avec le moteur en fonctionnement normal. A l'ouverture de la porte le contre-poids aide au levage du rideau et le moteur ne travaille qu'à partir du moment où le poids de la partie de rideau relevé équilibre le contre-poids. A la fermeture de la porte, le moteur ne travaille qu'à partir du moment où, le contre-poids équilibrent le poids de la partie de rideau abaissée, il doit hisser ledit contre-poids jusqu'à sa position haute. L'utilisation d'un contre-poids du type de celui qui a été décrit plus haut permet donc d'utiliser un moteur moins puissant que celui qui été employé dans les installations qui n'en comportent pas.

Que ce soit lors du fonctionnement normal de la porte accordéon, que ce soit lors de circonstances accidentelles, le (ou les) contre-poids joue(nt) une rôle important, voire essentiel. Il importe donc que sa (leur) course ne puisse être entravée en aucun cas. Pour satisfaire à cet impératif, on prévoit, selon l'invention, de placer le contre-poids dans un carter disposé contre l'un des montants de le porte. Ce carter sera réalisé dans un matériau résistant, métal ou plastique, il aura une section circulaire ou polygonale et sera d'un hauteur sensiblement égale à la longueur de le course du contre-poids. Avantageusement, il ne fera qu'une seule pièce avec le montant de la porte. Sur les figures 4 et 5, on a représenté deux types de montant construit sur ce principe. A un montant de porte 5 simple, constitué par un profile métallique en forme de U dont les parties parallèles servent de guide au rideau souple 1, on adjoint, par soudage éventuellement, un autre profilé en U 23 qu'on aura dimensionné de façon à délimiter un parallélépipède de rectangle dans lequel le contre-poids 12 puisse circuler librement. Dans le cas de la figure 4, le carter du contre-poids est un parallélépipède dont trois faces sont constituées par le profilé en U 23 et le quatrième par la partie du montant 5 qui est perpendiculaire au plan de la porte. Ce carter est donc situé dans le prolongement de la porte qu'il élargit d'autant.

Dans le cas de la figure 5, le carter du contre-poids est un parallélépipède dont trois faces sont constituées par le profilé en U 23 et la quatrième par l'une des parties parallèles du montant 5. Ce carter n'est donc pas dans le plan de le porte, mais fait saillie vers l'intérieur ou vers l'extérieur. Comme dans cette disposition le contre-poids 12 ne se trouve plus à l'aplomb du tambour 10, on prévoit une poulie 22 fixée à l'aplomb du carter pour assurer le renvoi de la courroie 11.

La présente invention n'est pas limitée aux exemples de réalisation qui viennent d'être décrits, elle est au contraire susceptible de modifications et de variantes qui apperaîtront à l'homme de l'art.

## Revendications

1. Dispositif de sécurité et d'actionnement de secours pour porte accordéon en particulier du type de celles qui comportent notamment un rideau souple (1) guidé par deux montants (5), des barres d'armatures horizontales (2) disposées à intervalles réguliers, des sangles de levage (3) fixées à la barre inférieure et pouvant passer dans des guides (4) fixés sur certaines autres barres, un arbre (8) d'enroulement des sangles surplombant l'ensemble entraîné par un moteur électrique (7) et bloqué par des moyens de freinage (14) lorsque ledit moteur n'est pas en fonctionnement, caractérisé en ce qu'il comporte au moins un contre-poids (12) de masse permettant de relever partiellement le rideau (1) à une hauteur permettant le passage.

2. Dispositif selon la revendication 1, caractérisé en ce qu'il comporte des moyens pour libérer l'arbre (8) d'enroulement des sangles (3) des moyens de freinage de façon à permettre le relevage du rideau par le ou les contre-poids en l'absence de fonctionnement du moteur électrique (7).

3. Dispositif selon une revendication précédente, caractérisé en ce que le ou les contre-poids est (sont) calculé(s) pour coopérer avec le moteur électrique entraînant l'arbre (8) d'enroulement des sangles, la masse du ou des contre-poids étant sensiblement inférieure à celle du rideau.

4. Dispositif selon une des revendications précédentes, caractérisé en ce que le ou les contre-poids (12) est (sont) calculé(s) de façon à relever la porte accordéon sur une fraction de sa hauteur.

5. Dispositif selon une des revendications précédentes, dans lequel le frein (14) inclus dans le moteur-frein (13) serre l'arbre d'enroulement des sangles lorsque le moteur est déconnecté, caractérisé en ce que le levage de la porte assure par le ou les contre-poids (12) est commandé par des moyens manuels de desserrage du frein.

6. Dispositif selon l'une des revendications 1 à 4, comportant une clenche d'accrochage de la barre inférieure, caractérisé en ce que le levage de la porte assure par le ou les contre-poids (12) est commandé par des moyens manuels de désengagement de ladite clenche.

7. Dispositif selon l'une des revendications précédentes, caractérisé en ce que le ou les contre-poids (12) circule(nt) librement dans un carter (23).

8. Dispositif selon la revendication 7, caractérisé en ce que le carter du contre-poids (12) est acolé à un montant (5) de la porte, dans le plan de la porte.

9. Dispositif selon la revendication 7, caractérisé en ce que le carter du contre-poids (12) est accolé à un des montants (5) de la porte et fait saillie vers l'intérieur ou vers l'extérieur.

10. Dispositif selon la revendication 8, où le montant (5) de la porte est un profilé en U, caractérisé en ce que le carter du contre-poids (12) est un parallélépipède rectangle dont trois faces sont constituées par un profilé en U (23) et la quatrième par la partie du montant (5) perpendiculaire au plan de la porte.

11. Dispositif selon la revandication 9, où le montant (5) de la porte est un profilé en U, ceractérisé en ce que le carter du contre-poids (12) est un parallélépipède rectangle dont trois faces sont constituées par un profilé en U (23) et le quatrième par l'une des parties parallèles du montant (5).

## Patentansprüche

1. Sicherheits- und Notbetätigungsvorrichtung für eine Falttür, vor allem von für solche, die insbesondere einen von zwei Pfosten (5) geführten elastischen Vorhang (1), in gleichmäßigen Abständen angeordnete waagrechte Armaturstangen (2), an der unteren Stange befestigte Hebegurte (3), die in an bestimmten anderen Stangen befestigten Führungen (4) laufen können und eine oberhalb der Einheit angeordnete Welle (8) zum Aufrollen der Gurte aufweist, die von einem elektrischen Motor (7) angetrieben und, wenn der Motor nicht in Betrieb ist, von Bremsmitteln (14) blockiert wird, dadurch gekennzeichnet, daß sie mindestens ein Masse-Gegengewicht (12) aufweist, das es ermöglicht, den Vorhang (1) teilweise auf eine Höhe anzuheben, die den Durchgang ermöglicht.

2. Vorrichtung nach Anspruch 1, dadurch gekennzeichnet, daß sie Mittel zum Lösen der Welle (8) zum Aufrollen der Gurte (3) von den Bremsmitteln aufweist, um das Hochziehen des Vorhangs durch das oder die Gegengewichte bei Nicht-Betrieb des elektrischen Motors (7) zu erlauben.

3. Vorrichtung nach einem vorhergehenden Anspruch, dadurch gekennzeichnet, daß das oder die Gegengewichte so berechnet ist (sind), daß es (sie) mit dem die Welle (8) zum Aufrollen der Gurte antreibenden elektrischen Motor zusammenwirkt, wobei die Masse des oder der Gegengewichte wesentlich geringer als die des Vorhangs ist.

4. Vorrichtung nach einem der vorhergehenden Ansprüche, dadurch gekennzeichnet, daß das oder die Gegengewichte (12) berechnet ist (sind), um die Falttür über einen Bruchteil ihrer Höhe anzuheben.

5. Vorrichtung nach einem der vorhergehenden Ansprüche, bei dem die zum Brems-Motor (13) gehörende Bremse (14) die Welle zum Aufrollen der Gurte umklammert, wenn der Motor abgeschaltet ist, dadurch gekennzeichnet, daß das von dem oder den Gegengewicht (en) (12) bewirkte Anheben der Tür durch manuelle Mittel zum Lösen der Bremse gesteuert wird.

6. Vorrichtung nach einem der Ansprüche 1 bis 4, die eine Einhakfalle für die untere Stange aufweist, dadurch gekennzeichnet, daß das durch das oder die Gegengewichte (12) bewirkte Anheben der Tür durch manuelle Mittel zum Ausklinken der Falle gesteuert wird.

7. Vorrichtung nach einem der vorhergehenden Ansprüche, dadurch gekennzeichnet, daß das oder die Gegengewichte (12) sich frei in einem Gehäuse (23) bewegen.

8. Vorrichtung nach Anspruch 7, dadurch gekennzeichnet, daß das Gehäuse des Gegengewichts (12) an einen Pfosten (5) der Tür in der Türebene angefügt ist.

9. Vorrichtung nach Anspruch 7, dadurch gekennzeichnet, daß das Gehäuse des Gegengewichts (12) an einen Pfosten (5) der Tür angefügt ist und nach innen oder außen vorsteht.

10. Vorrichtung nach Anspruch 8, bei der der Pfosten (5) der Tür ein U-förmiges Profilstück ist, dadurch gekennzeichnet, daß das Gehäuse des Gegengewichts (12) ein rechteckiges Parallelepiped ist, von dem drei Seiten aus einem U-förmigen Profilstück (23) und die vierte Seite aus dem Teil des Pfostens (5) besteht, das zur Türebene senkrecht liegt.

11. Vorrichtung nach Anspruch 9, bei der der Pfosten (5) der Tür ein U-förmiges Profilstück ist, dadurch gekennzeichnet, daß das Gehäuse des Gegengewichts (12) eine rechteckiges Parallelepiped ist, von dem drei Seiten aus einem U-förmigen Profilstück (23) und die vierte aus einem der parallelen Teile des Pfostens (5) bestehen.

## Claims

1. A safety and emergency actuator device for a concertina type door such as those comprising a flexible curtain (1) guided between two risers (5), horizontal stiffening bars disposed at regular intervals, door-lifting belts (3) fixed to the bottom bar and optionally passing through guides (4) fixed on certain other bars, a belt-winding shaft (8) disposed over the top of the assembly driven by an electric motor (7) and locked by brake means when the motor is not in operation, characterised in that said device includes at least one counterweight (12) of a mass allowing to raise partially the curtain to a height which allows the passage.

2. A device according to claim 1, characterised in that it includes means for releasing the belt-winding shaft (8) from its brake means to enable the curtain to be raised by the counterweight(s) when the electric motor (7) is not in operation.

3. A device according to a preceding claim, wherein the counterwehght(s) is/are designed to co-operate with the electric motor for driving the belt-winding shaft with the total counterweight mass being substantially less than the mass of the curtain.

4. A device according to any preceding claim, wherein the counterweight(s) is/are designed in such a manner as to raise the concertina type door to a fraction of its height.

5. A device according to any preceding claim, in which said brake means (14) is included in a motor and brake unit (13) and brakes the belt-winding shaft when the motor is disconnected, wherein the door is raised by the counterweigh t(s) (12) under the control of manual means for disengaging the brake means.

6. A device according to one of claims 1 to 4, including a catch for engaging the bottom rod of the curtain, wherein the door is raised by the counterweight(s) (12) by manual operated means for releasing said catch.

7. A device according to any preceding claim, wherein the, or each, counterweight (12) is free to move inside a counterweight housing.

8. A device according to claim 7, wherein the, or each, counterweight (12) housing is connected to a door riser (5) in the plane of the door.

9. A device according to claim 7, wherein the, or each, counterweight (12) housing is connected to a door riser (5) and projects inwardly or outwardly therefrom.

10. A device according to claim 8, in which the door riser (5) is constituted by a channel-section bar, wherein the counterweight housing is a hollow rectangular parallelipiped having three faces constituted by a channel-section bar (23) and having its fourth face constituted by the web of the door riser, perpendicular to the outway plane.

11. A device according to claim 8, in which the door riser (5) is constituted by a channel-section bar, wherein the counterweight housing is a hollow rectangular parallelipiped having three faces constituted by a channel-section bar (23) and having its fourth face constituted by one of the flanges of the riser (5).
